# EUROPÄISCHE PATENTSCHRIFT

(11) **EP 3 699 109 B1**
(45) Veröffentlichungstag und Bekanntmachung des Hinweises auf die Patenterteilung: **23.11.2022**
(21) Anmeldenummer: 20150273.9
(22) Anmeldetag: 03.01.2020
(51) Int. Cl.: B65D 21/02, B65D 43/16

(54) **BEHÄLTER ZUR AUFNAHME VON LEBENSMITTELN**
CONTAINER FOR STORING FOOD
RÉCIPIENT POUR RECEVOIR DES DENRÉES ALIMENTAIRES

(30) Priorität: 22.02.2019 DE 202019101046 U
(43) Veröffentlichungstag der Anmeldung: 26.08.2020
(73) Patentinhaber: Pro-Pac Ostendorf Plastic Thermoformfolien und Verpackungen Gmbh & Co. Kg, 49377 Vechta (DE)
(72) Erfinder: Bünker, Matthias, 49377 Vechta (DE)
(74) Vertreter: Meyer, Ludgerus

(56) Entgegenhaltungen:
- EP-A2- 1 151 933
- WO-A1-2012/118724
- US-A1- 2005 035 118
- US-A1- 2012 048 874
- US-A1- 2013 313 275
- US-A1- 2017 001 766

## Beschreibung

Die vorliegende Erfindung betrifft einen Behälter zur Aufnahme von Lebensmitteln nach dem Oberbegriff des Anspruchs 1. Ein solcher Behälter ist aus US2013/313275A1 bekannt.

Vor allem frische Lebensmittel, wie Gemüse, Salate, Fleisch und Fisch, werden heute in Lebensmittelgeschäften überwiegend in Leichtverpackungen aus Kunststoff angeboten und vertrieben. Sie bestehen meist aus transparentem oder nicht transparentem Polystyrol, PET, PP oder anderen lebensmittelgeeigneten Materialien. Für gestimmte Lebensmittel kommen auch Aluminiumschalen in Betracht. Für Getränke werden auch häufig Pappbecher verwendet, die mit abnehmbaren Deckeln aus Kunststoff versehen werden können.

Soweit diese Verpackungen im Wesentlichen nur zum Transport von Lebensmitteln verwendet werden, handelt es sich um dünnwandige Leichtverpackungen, die nach dem Transport als Einwegartikel entsorgt werden.

Derartige Verpackungen enthalten häufig auch Deckel, die entweder über ein Filmgelenk fest an dem Behälter angebracht sind oder frei auf den Behälter aufsetzbar sind. Frei aufsetzbare Deckel sind in gewissem Maße nachteilig, weil sie getrennt vom Behälter hergestellt, gelagert und entsorgt werden müssen. Fest mit dem Behälter verbundene Deckel können in der Regel umgeklappt werden und sind bei der Benutzung eines Behälters im umgeklappten Zustand eher hinderlich.

Es besteht daher Bedarf an mit Deckeln versehenen Behältern für Lebensmittel, die die Benutzung erleichtern, insbesondere bei Verwendung für Lebensmittel, die unmittelbar aus dem Behälter zum Verzehr (to go) entnommen werden, die einfach aufgebaut sind und kostengünstig herstellbar sind.

Diese Aufgabe wird durch die im Anspruch 1 angegebene Erfindung gelöst. Weitergehende Ausführungsformen der Erfindung sind in Unteransprüchen angegeben.

Die Erfindung geht aus von einem Behälter zur Aufnahme von Lebensmitteln, der eine Basis mit einer einstückig ausgebildeten umlaufenden Seitenwand und einen Deckel aufweist, der auf einen oberen Rand der Seitenwand aufsetzbar ist und mit dem Behälter über ein randseitiges Gelenk derart verbunden ist, dass der Deckel im geschlossenen Zustand des Behälters die Oberseite des Behälters bildet und zum Öffnen des Behälters über das Gelenk in eine Offenstellung gebracht werden kann, wobei das Gelenk als Filmgelenk zwischen der Seitenwand des Behälters und einem Randbereich des Deckels ausgebildet und mit einer Abreißlinie versehen, an der der Deckel von der Seitenwand des Behälters manuell abtrennbar ist, ,dadurch gekennzeichnet,
- dass das Gelenk in einer Stellung, in der der Deckel auf den oberen Rand des Behälters aufgesetzt ist, unter federnder Vorspannung steht,
- dass der Deckel bei Öffnung des Behälters in eine Ruhestellung mit einem Aufstellwinkel von 30 - 80 ° gegenüber dem Rand des Behälters gelangt,
- dass das Filmgelenk zwischen einem ersten ebenen Flächenansatz am oberen Rand der Seitenwand des Behälters und einem zweiten ebenen Flächenansatz an einer Seite des Deckels ausgebildet ist, wobei die ersten und zweiten Flächenansätze in einer um 180° gegenüber dem Rand des Behälters aufgeklappten Stellung des Deckels im Wesentlichen in einer Ebene liegen und bei geschlossenem Behälter parallel zueinander verlaufen, und
- dass die Flächenansätze über eine U- oder V-förmige Vertiefung mit einem Verbindungsbereich und zwei seitlichen Schenkeln zwischen den Flächenansätzen miteinander verbunden sind, wobei die Abreißlinie sich in der Mitte des Verbindungsbereichs befindet.

Der erfindungsgemäße Behälter kann daher als einteiliger Behälter mit Deckel verwendet werden oder alternativ kann der Deckel nach dem Abnehmen vom Behälter von dem Behälter abgetrennt werden, so dass der Behälter dann wie ein deckelloser Behälter verwendet werden kann.

Die Abreißlinie ist vorzugsweise eine geradlinig verlaufende Sollbruchlinie in dem Filmgelenk, welche eine Vielzahl von in einer Reihe angeordneten loch- oder spaltförmigen Mikro-Perforationen enthält. Diese Perforationen sind mit bloßem Auge nahezu unsichtbar, aber können in einer solchen Anzahl in der Abreißlinie vorhanden sein, dass das Entfernen des Deckels mit nur wenig Kraftaufwand erfolgen kann. Im Extremfall kann die Abreißlinie aus nur wenigen Verbindungsbrücken zwischen Deckel und Behälter bestehen.

Das Gelenk zwischen Behälter und Deckel ist so ausgebildet, dass es in einer Stellung, in der der Deckel auf den oberen Rand des Behälters aufgesetzt ist, unter federnder Vorspannung steht. Bei Abnahme des Deckels von der Öffnung des Behälters gelangt der Deckel in eine aufgeklappte Ruhestellung mit einem Aufstellwinkel von 30 - 80 ° gegenüber dem Rand des Behälters. Damit wird es möglich, dass der Nutzer den Deckel nicht aktiv in eine bestimmte Stellung zu bringen hat. Der Deckel verbleibt in dieser Ruhestellung, die eine bequeme Entnahme des Lebensmittels aus dem Behälter erlaubt. Der Deckel kann zum temporären Wiederverschließen des Behälters auch wieder auf den Behälter aufgesetzt werden. Andererseits kann er auch von dem Behälter ganz abgetrennt werden, so dass damit ein deckelloser Behälter erreicht wird. Ein Wiederaufsetzen des Deckels auf den Behälter bleibt gleichwohl möglich.

Gemäß der Erfindung ist das Filmgelenk zwischen einem ersten ebenen Flächenansatz an dem oberen Rand der Seitenwand des Behälters und einem zweiten ebenen Flächenansatz an der Seite des Deckels ausgebildet, wobei die ersten und zweiten Flächenansätze in einer um 180° gegenüber dem Rand des Behälters aufgeklappten Stellung des Deckels im Wesentlichen in einer Ebene liegen und bei geschlossenem Behälter parallel mit Abstand zueinander verlaufen. Die Flächenansätze sind über eine U- oder V- förmige Vertiefung mit einem Verbindungsbereich und zwei seitlichen Schenkeln zwischen den Flächenansätzen miteinander verbunden, wobei die Abreißlinie sich in der Mitte des Verbindungsbereichs befindet.

Diese Gestaltung des Filmgelenks ermöglicht es, dass in geschlossenem Zustand des Behälters die Schenkel der Vertiefung unter Federspannung stehen. Bei Abnahme des Deckels vom Behälter führt die Spannung dazu, dass der Deckel sich aufrichtet und eine Ruhestellung von 30 - 80° einnimmt, in der die beidseitigen Kanten der Vertiefung zwar noch aneinander stoßen, aber die Federspannung der Schenkel aufgehoben ist.

Damit der Deckel sich durch die Federspannung des Filmgelenks nicht selbsttätig öffnet, weist der Deckel vorzugsweise eine randseitig ausgebildete Vertiefung auf, in die eine am oberen Rand des Behälters ausgebildete Wulst unter genügender Klemmkraft eingreift. Damit wird gleichzeitig die Dichtheit des Behälters gewährleistet.

Um Deckel und Behälter leicht voneinander zu trennen, können gegeneinander versetzte Anfassbereiche an Deckel und Behälter vorgesehen sein.

In weiterer Ausgestaltung der Erfindung weist die Basis des Behälters vorzugsweise eine vier- bis achteckige Randform auf. Der Deckel weist dabei eine entsprechende oberseitige Profilierung auf. Damit können gleichförmige Behälter mit Deckel passend aufeinander gestapelt werden. Die Profilierung des Deckels kann ergänzend so gestaltet sein, dass ein Deckel und die Basis eines Behälters beim Aufeinandersetzen unter Klemmkraft ineinandergreifen können und der Deckel damit trotz Entfernung von der Oberseite des Behälters unverlierbar mit der Unterseite verbunden werden kann. Der Deckel kann damit gleichsam eine Art von Untertasse bilden, die vom Rand des Behälters u.U. ablaufende Flüssigkeit auffangen kann.

Um Leerbehälter der erfindungsgemäßen Art mit oder ohne Deckel ineinander stapeln zu können, ist die Seitenwand des Behälters im Querschnitt etwas konisch gestaltet.

Die Erfindung wird nachstehend anhand eines Ausführungsbeispiels näher erläutert. Es zeigen:
- Fig. 1: eine perspektivische Ansicht zweiter übereinander gestapelter Behälter,
- Fig. 2: eine Seitenansicht eines Behälter mit aufgeklapptem Deckel,
- Fig. 3: eine Draufsicht auf einen Behälter mit aufgeklapptem Deckel,
- Fig. 4: eine Unteransicht auf einen Behälter mit aufgeklapptem Deckel,
- Fig. 5: eine Schnittansicht durch ein Gelenk zwischen Behälter und Deckel,
- Fig. 6: eine Schnittansicht durch ein Gelenk zwischen Behälter und Deckel in Ruhestellung,
- Fig. 7: eine Schnittansicht durch ein Gelenk zwischen Behälter und Deckel in geschlossener Ansicht,
- Fig. 8: eine Draufsicht auf ein Gelenk,
- Fig. 9: eine Seitenansicht eines Behälters mit Deckel in aufgeklappter Ruhestellung,
- Fig. 10: eine Draufsicht auf einen Behälter mit aufgesetztem Deckel,
- Fig. 11: eine Seitenansicht zweier übereinander gestapelter Behälter mit jeweils abgeklapptem Deckel.

In Fig. 1 sind zwei Behälter 1 und 2 in perspektivischer Ansicht gezeigt, die jeweils aufgesetzte Deckel 3 bzw. 4 enthalten. Die Deckel 3 und 4 sind über Filmgelenke 7 bzw. 8 mit den Behältern 1 bzw. 2 verbunden. Zum leichteren Abnehmen der Deckel sind an den Seiten von Behälter und Deckel gegeneinander versetzte Anfassbereiche 5 und 6 vorgesehen.

Fig. 2 zeigt einen Behälter 1 mit um 180° abgeklapptem Deckel 3, der über das Gelenk 7 mit dem Behälter 1 verbunden ist. In zusammengesetzter Stellung von Deckel 3 und Behälter 1 greift eine umlaufende Wulst 9 am Behälter 1 unter Klemmkraft in eine umlaufende Vertiefung 12 des Deckels 3 ein. Damit lässt sich der Behälter 1 einerseits abdecken und andererseits flüssigkeitsdicht verschließen.

Die in Fig. 3 dargestellte Draufsicht zeigt einen geöffneten Behälter 1 mit einer achteckigen Seitenwand 11. Der Behälter 1 enthält an der Basis eine Profilierung 17, deren Gestalt im Wesentlichen der Profilierung 16 im Deckel entspricht. Deckel 3 und Behälter 1 sind über das Filmgelenk 7 miteinander verbunden, das aus den beiden Flächenansätzen 13 und 14 und der Vertiefung 15 gebildet ist, welche in ihrem mittleren Bereich eine Abreiß- oder Sollbruchlinie 20 enthält. Behälter 1 und Deckel 3 sind über die Abreißlinie 20 gelenkig miteinander verbunden, aber können entlang dieser Linie leicht voneinander getrennt werden.

Fig. 4 zeigt eine Unteransicht von Behälter 1 und damit verbundenem Deckel 3. Da Behälter und Deckel aus dem gleichen transparenten dünnen Kunststoffmaterial, wie PP, bestehen, sind die außenseitigen und innenseitigen Profilierungen 16 und 17 im Wesentlichen beidseitig des Kunststoffmaterials ausgebildet und können damit bei entsprechender Formgebung außenseitig und/oder innenseitig ineinandergreifen.

Auf der Basis 10 sind noch Verwendungszweck, Materialeigenschaften und Stabilisierungsprofile eingearbeitet. Auch der Deckel 3 kann Kennzeichnungen und weitere Profilierungen enthalten.

In Fig. 5 ist eine Detail-Schnittansicht durch ein aufgeklapptes Gelenk gezeigt. An einer Seite des Behälters 1 ist ein ebener Flächenansatz 13 ausgebildet, und an der gegenüberliegenden Seite des Deckels 3 ist ein gleichartiger ebener Flächenansatz 14 vorhanden. Zwischen den Flächenansätzen 13 und 14 verläuft die Vertiefung 15 mit Seitenschenkeln 18 und 19. Im mittleren Bereich der Vertiefung ist die Abreißlinie 20 ausgebildet, über die Deckel 3 und Behälter 1 gelenkig miteinander verbunden und voneinander trennbar sind.

Fig. 6 zeigt das Gelenk 7 in einer Ruhestellung, in der die Verbindungskanten 23 und 24, über die die Flächenansätze 14 bzw. 13 in die Schenkel 19 bzw. 18 übergehen, einander berühren. Abhängig von der Bemaßung der Vertiefung 15 und der Schenkel 18 und 19 ergeben sich unterschiedlichen Aufstellwinkel 22, die vorzugsweise zwischen 30° und 80° liegen. Diese Aufstellwinkel erlauben eine Haltestellung des Deckels 3 gegenüber dem Behälter 1, in der ein Benutzer den Behälter offenhalten kann, um daraus Lebensmittel entnehmen zu können, ohne dass der Deckel manuell in der Haltestellung zu halten ist oder dass der Deckel mehr oder weniger weit umklappt.

Fig. 7 zeigt das Gelenk 7 in einer Stellung, in der der Deckel 3 auf den Behälter 1 aufgesetzt ist. Daraus ist zu entnehmen, dass die Schenkel 18 und 19 sowie die Vertiefung 15 leicht gebogen sind und damit unter Spannung stehen.

Fig. 8 zeigt eine Detail-Draufsicht auf das Gelenk, der Vertiefung 15 und der Abreißlinie 20. Die Figur zeigt an der Abreißlinie Mikro-Perforationen 21, die in dieser vergrößerten Darstellung als eine Reihe von Spalten in der Abreißlinie gezeigt sind. Zwischen den Spalten sind nur kleine Verbindungen zwischen den anschließenden Bereichen der Vertiefung 15 ausgebildet, so dass die Verbindungen leicht aufgerissen werden können. Die Spalten können auch als eine Reihe von in einer Lienie angeordneten Mikro-Löchern ausgebildet sein, die so klein sind, dass sie mit bloßem Auge nahezu unsichtbar sind.

In Fig. 9 sind Behälter und Deckel in Gesamtansicht in einer Ruhestellung von etwa 70 ° des Deckels 3 gegenüber dem Behälter 1 dargestellt. Die Verbindungskanten 23 und 24 berühren einander, so dass der Deckel 3 aufgrund seiner Verbindung mit dem Behälter über die Abreißlinie 20 in Ruhestellung steht.

Fig. 10 zeigt eine Draufsicht auf einen mit einem Deckel geschlossenen Behälter mit Gelenk 7. Über die Anfassbereiche 5 und 6 lässt sich der Behälter öffnen.

Fig. 11 zeigt eine Seitenansicht von zwei ineinander gestapelten, mit leicht konisch gestalteten Seitenwänden versehenen Behältern 1 und 2 mit abgeklappten Deckeln 3 und 4, die über Gelenke 7 bzw. 8 miteinander verbunden sind. Auf diese Weise lässt sich eine große Zahl von Behältern platzsparend stapeln.

### Bezugszeichen

- 1: Behälter
- 2: Behälter
- 3: Deckel
- 4: Deckel
- 5: Anfassbereich
- 6: Anfassbereich
- 7: Gelenk
- 8: Gelenk
- 9: Wulst
- 10: Basis
- 11: Seitenwand
- 12: Vertiefung
- 13: Flächenansatz
- 14: Flächenansatz
- 15: Vertiefung
- 16: Profilierung
- 17: Profilierung
- 18: Schenkel
- 19: Schenkel
- 20: Abreißlinie
- 21: Mikro-Perforation
- 22: Aufstellwinkel
- 23: Verbindungskante
- 24: Verbindungskante

## Patentansprüche

1. Behälter (1, 2) zur Aufnahme von Lebensmitteln, umfassend eine Basis (10), eine mit der Basis (10) einstückig ausgebildete umlaufende Seitenwand (11) und einen Deckel (3, 4), der auf einen oberen Rand der Seitenwand (11) aufsetzbar ist und mit dem Behälter (1, 2) über ein randseitiges Gelenk (7, 8) derart verbunden ist, dass der Deckel (3, 4) im geschlossenen Zustand des Behälters (1, 2) die Oberseite des Behälters (1, 2) bildet und zum Öffnen des Behälters (1, 2) über das Gelenk (7, 8) in eine Offenstellung gebracht werden kann, wobei das Gelenk (7, 8) als Filmgelenk zwischen der Seitenwand (11) des Behälters (1, 2) und einem Randbereich des Deckels (3, 4) ausgebildet ist und mit einer Abreißlinie (20) versehen ist, an der der Deckel (3, 4) von der Seitenwand des Behälters (1, 2) manuell abtrennbar ist,
**dadurch gekennzeichnet,**
- **dass** das Gelenk (7, 8) in einer Stellung, in der der Deckel (3, 4) auf den oberen Rand des Behälters (1, 2) aufgesetzt ist, unter federnder Vorspannung steht,
- **dass** der Deckel (3, 4) bei Öffnung des Behälters (1, 2) in eine Ruhestellung mit einem Aufstellwinkel (22) von 30 - 80 ° gegenüber dem Rand des Behälters (1, 2) gelangt,
- **dass** das Filmgelenk zwischen einem ersten ebenen Flächenansatz (13) am oberen Rand der Seitenwand (11) des Behälters (1, 2) und einem zweiten ebenen Flächenansatz (14) an einer Seite des Deckels ausgebildet ist, wobei die ersten und zweiten Flächenansätze (13, 14) in einer um 180° gegenüber dem Rand des Behälters (1, 2) aufgeklappten Stellung des Deckels (3, 4) im Wesentlichen in einer Ebene liegen und bei geschlossenem Behälter (1, 2) parallel zueinander verlaufen, und
- **dass** die Flächenansätze (13, 14) über eine U- oder V-förmige Vertiefung (15) mit einem Verbindungsbereich und zwei seitlichen Schenkeln (18, 19) zwischen den Flächenansätzen (13, 14) miteinander verbunden sind, wobei die Abreißlinie (20) sich in der Mitte des Verbindungsbereichs befindet.

2. Behälter (1, 2) nach Anspruch 1, **dadurch gekennzeichnet, dass** die Abreißlinie (20) eine geradlinig verlaufende Linie in dem Filmgelenk bildet, welche eine Vielzahl von in einer Reihe angeordneten loch- oder spaltförmigen Mikro-Perforationen (21) enthält.

3. Behälter (1, 2) nach Anspruch 1, **dadurch gekennzeichnet, dass** der Rand des Behälters (1, 2) eine umlaufende vorstehende Wulst (9) aufweist, die bei Aufbringen des Deckels (3, 4) auf den Rand des Behälters (1, 2) in eine im Deckel (3, 4) randseitig ausgebildete Vertiefung (12) eingreift und den Deckel (3, 4) unter Klemmkraft sichert.

4. Behälter (1, 2) nach Anspruch 1, **dadurch gekennzeichnet, dass** der Rand des Behälters (1, 2) und der Deckel (3, 4) jeweils wenigstens einen Anfassbereich (5, 6) enthalten, die in Umfangsrichtung des Behälters gegeneinander versetzt sind.

5. Behälter (1, 2) nach Anspruch 1, **dadurch gekennzeichnet, dass** die Basis (10) des Behälters (1, 2) eine vier- bis achteckige Randform aufweist und dass der Deckel (3, 4) eine oberseitige Profilierung (16) enthält, welche der Randform der Basis (10) entspricht, wobei die Randform der Basis (10) bei gleichförmigen aufeinander gestapelten Behältern (1, 2) in die Profilierung (16) des Deckels (3, 4) eines darunter angeordneten Behälters (1, 2) eingreift.

6. Behälter (1, 2) nach Anspruch 5, **dadurch gekennzeichnet, dass** eine Profilierung (16) der Innenseite des Deckels (3, 4) und der Profilierung (17) der Randform der Basis (10) derart aneinander angepasst sind, dass Deckel (3, 4) und Basis (10) des Behälters (1, 2) beim Aufsetzen des Behälters auf die Innen- oder Außenseite eines vom Behälter (1, 2) abgetrennten Deckels (3, 4) unter Klemmkraft zusammengehalten werden.

7. Behälter (1, 2) nach Anspruch 1, **dadurch gekennzeichnet, dass** der Querschnitt der Seitenwand (11) des Behälters (1, 2) konisch ausgebildet ist, wobei aufeinander gestapelte Behälter (1, 2) bei geöffneten Deckeln (3, 4) ineinander greifend stapelbar sind.

## Claims

1. A container (1, 2) for holding foodstuffs, comprising a base (10), a peripheral side wall (11) formed integrally with the base (10) and a lid (3, 4) which can be placed on an upper rim of the side wall (11) and which is connected to the container (1, 2) via a hinge (7, 8) at the rim in such a way that the lid (3, 4) forms the top of the container (1, 2) when the container (1, 2) is in the closed state and can be brought into an open position via the hinge (7, 8) in order to open the container (1, 2), the hinge (7, 8) being designed as a film hinge between the side wall (11) of the container (1, 2) and a rim region of the lid (3, 4) and being provided with a tear-off line (20) at which the lid (3, 4) can be separated manually from the side wall of the container (1, 2),
**characterised in that**
- the hinge (7, 8) is under resilient prestress in a position in which the lid (3, 4) is placed on the upper rim of the container (1, 2),
- when the container (1, 2) is opened, the lid (3, 4) reaches a rest position with an angle of incidence (22) of 30 - 80 ° with respect to the rim of the container (1, 2)
- the film joint is formed between a first flat surface projection (13) on the upper rim of the side wall (11) of the container (1, 2) and a second flat surface projection (14) on one side of the lid, the first and second surface projections (13, 14) lying essentially in one plane in a position of the lid (3, 4) folded open by 180° with respect to the rim of the container (1, 2) and running parallel to one another when the container (1, 2) is closed, and
- the surface projections (13, 14) are connected to one another via a U- or V-shaped depression (15) with a connecting region and two lateral legs (18, 19) between the surface projections (13, 14), the tear-off line (20) being located in the centre of the connecting region.

2. A container (1, 2) according to claim 1, **characterised in that** the tear-off line (20) forms a straight line in the film joint which contains a plurality of hole- or slit-shaped microperforations (21) arranged in a row.

3. A container (1, 2) according to claim 1, **characterised in that** the rim of the container (1, 2) has a peripheral projecting bead (9) which, when the lid (3, 4) is applied to the rim of the container (1, 2), engages in a depression (12) formed in the lid (3, 4) on the rim side and secures the lid (3, 4) under clamping force.

4. A container (1, 2) according to claim 1, **characterised in that** the rim of the container (1, 2) and the lid (3, 4) each contain at least one gripping region (5, 6) which are offset from one another in the circumferential direction of the container.

5. A container (1, 2) according to claim 1, **characterised in that** the base (10) of the container (1, 2) has a quadrangular to octagonal rim shape and that the lid (3, 4) contains an upper profiling (16) which corresponds to the rim shape of the base (10), wherein the rim shape of the base (10) engages in the profiling (16) of the lid (3, 4) of a container (1, 2) arranged thereunder in the case of uniform containers (1, 2) stacked one on top of the other.

6. A container (1, 2) according to claim 5, **characterised in that** a profiling (16) of the inner side of the lid (3, 4) and the profiling (17) of the rim shape of the base (10) are adapted to each other in such a way that the lid (3, 4) and the base (10) of the container (1, 2) are held together under clamping force when the container is placed on the inner or outer side of a lid (3, 4) separated from the container (1, 2).

7. A container (1, 2) according to claim 1, **characterised in that** the cross-section of the side wall (11) of the container (1, 2) is conical, whereby containers (1, 2) stacked on top of one another can be stacked in an interlocking manner when the lids (3, 4) are open.

## Revendications

1. Récipient (1, 2) pour la réception d'aliments, comprenant une base (10), une paroi latérale (11) périphérique réalisée d'une seule pièce avec la base (10) et un couvercle (3, 4) qui peut être posé sur un bord supérieur de la paroi latérale (11) et est relié au récipient (1, 2) par l'intermédiaire d'une articulation (7, 8) côté bord de telle sorte que le couvercle (3, 4) dans l'état fermé du récipient (1, 2) forme la face supérieure du récipient (1, 2) et pour l'ouverture du récipient (1, 2) puisse être amené dans une position d'ouverture par l'intermédiaire de l'articulation (7, 8), dans lequel l'articulation (7, 8) est réalisée sous la forme d'une articulation filmée entre la paroi latérale (11) du récipient (1, 2) et une zone de bord du couvercle (3, 4) et est pourvue d'une ligne de rupture (20) sur laquelle le couvercle (3, 4) peut être séparé manuellement de la paroi latérale du récipient (1, 2),
**caractérisé en ce que**
- l'articulation (7, 8) dans une position dans laquelle le couvercle (3, 4) est posé sur le bord supérieur du récipient (1, 2) est sous précontrainte élastique,
- le couvercle (3, 4) lors de l'ouverture du récipient (1, 2) parvient dans une position de repos avec un angle de pose (22) de 30-80° par rapport au bord du récipient (1, 2),
- l'articulation filmée est réalisée entre un premier bout de surface plat (13) sur le bord supérieur de la paroi latérale (11) du récipient (1, 2) et un deuxième bout de surface plat (14) sur une face du couvercle, dans lequel les premier et deuxième bouts de surface (13, 14) dans une position du couvercle (3, 4) dépliée de 180° par rapport au bord du récipient (1, 2) se situent sensiblement dans un plan et lorsque le récipient (1, 2) est fermé s'étendent parallèlement l'un à l'autre, et
- les bouts de surface (13, 14) sont reliés l'un à l'autre par l'intermédiaire d'un évidement (15) en forme de U ou de V avec une zone de liaison et deux branches latérales (18, 19) entre les bouts de surface (13, 14), dans lequel la ligne de rupture (20) se trouve au milieu de la zone de liaison.

2. Récipient (1, 2) selon la revendication 1, **caractérisé en ce que** la ligne de rupture (20) forme une ligne s'étendant en ligne droite dans l'articulation filmée, laquelle contient une pluralité de microperforations (21) en forme de trou ou de fente disposées en rang.

3. Récipient (1, 2) selon la revendication 1, **caractérisé en ce que** le bord du récipient (1, 2) présente un bourrelet (9) périphérique en saillie qui s'insère dans un évidement (12) réalisé côté bord dans le couvercle (3, 4) lors de l'application du couvercle (3, 4) sur le bord du récipient (1, 2) et bloque le couvercle (3, 4) sous l'effet d'une force de serrage.

4. Récipient (1, 2) selon la revendication 1, **caractérisé en ce que** le bord du récipient (1, 2) et le couvercle (3, 4) contiennent respectivement au moins une zone de saisie (5, 6) qui sont décalées l'une de l'autre dans la direction périphérique du récipient.

5. Récipient (1, 2) selon la revendication 1, **caractérisé en ce que** la base (10) du récipient (1, 2) présente une forme de bord présentant quatre à huit angles et que le couvercle (3, 4) contient un profilage (16) côté supérieur, lequel correspond à la forme de bord de la base (10), dans lequel la forme de bord de la base (10) s'insère dans le profilage (16) du couvercle (3, 4) d'un récipient (1, 2) disposé dessous lorsque des récipients (1, 2) uniformes sont empilés les uns sur les autres.

6. Récipient (1, 2) selon la revendication 5, **caractérisé en ce qu'**un profilage (16) de la face intérieure du couvercle (3, 4) et le profilage (17) de la forme de bord de la base (10) sont adaptés l'un à l'autre de telle sorte que le couvercle (3, 4) et la base (10) du récipient (1, 2) lorsque le récipient est posé sur la face intérieure ou extérieure d'un couvercle (3, 4) séparé du récipient (1, 2) soient maintenus ensemble sous l'effet d'une force de serrage.

7. Récipient (1, 2) selon la revendication 1, **caractérisé en ce que** la section transversale de la paroi latérale (11) du récipient (1, 2) est réalisée de manière conique, dans lequel les récipients (1, 2) empilés l'un sur l'autre peuvent être empilés de manière à s'emboîter l'un dans l'autre lorsque les couvercles (3, 4) sont ouverts.
